# FASCICULE DE BREVET EUROPEEN

(11) **EP 2 747 955 B1**
(45) Date de publication et mention de la délivrance du brevet: **01.03.2017**
(21) Numéro de dépôt: 12758575.0
(22) Date de dépôt: 22.08.2012
(51) Int. Cl.: B25H 3/00, A45F 5/00

(54) **DISPOSITIF DE BRACELET PORTE-EMBOUTS MAGNETIQUE**
KLAMMERVORRICHTUNG FÜR EINEN MAGNETISCHEN BOHRMEISSELHALTER
MAGNETIC BIT-HOLDER BRACELET DEVICE

(30) Priorité: 23.08.2011 FR 1157480
(43) Date de publication de la demande: 02.07.2014
(73) Titulaire: Escherich, Fabien, 1882 Gryon (CH)
(72) Inventeur: Escherich, Fabien, 1882 Gryon (CH)
(74) Mandataire: Nuss, Laurent
(86) Numéro de dépôt international: PCT/FR2012/051920
(87) Numéro de publication internationale: WO 2013/026988

(56) Documents cités:
- DE-U1- 8 417 648
- DE-U1- 29 613 153
- DE-U1-202009 004 849
- US-A- 5 868 251
- US-A1- 2004 055 917
- US-A1- 2004 206 649
- US-A1- 2005 230 442
- US-B1- 6 702 112

## Description

La présente invention concerne le domaine des dispositifs destinés à porter des outils, plus particulièrement des embouts de vissage ou autres outils analogues, et à être portés sur le corps d'un utilisateur, et a pour objet un dispositif de bracelet porte-embouts magnétique.

On sait que lors de travaux sur les chantiers, les utilisateurs, amateurs ou professionnels, sont amenés régulièrement à saisir des embouts de vissage pour remplacer l'embout de leur visseuse électrique ou pour déposer de tels embouts à des endroits différents en vue de leur stockage et de leur préhension ultérieure.

Cependant, il arrive fréquemment que ces embouts soient dissimulés sous des gravas ou des copeaux de bois et que les utilisateurs éprouvent de grandes difficultés à les retrouver, avec une perte de temps, ou ne les retrouvent plus.

Par ailleurs, lorsque les embouts sont rangés dans une boîte de rangement, ceux-ci sont difficilement accessibles lorsque la boîte est située à un endroit éloignée de l'utilisateur. En outre, lorsque ces embouts sont placés en vrac dans la poche de l'utilisateur, le choix et la préhension des embouts sont peu aisés du fait qu'ils ne sont pas visibles et sont difficilement accessibles.

D'autre part, l'utilisateur est souvent contraint de réaliser des travaux dans des conditions particulières et contraignantes telles que par exemple dans un trou d'homme ou dans des positions couchées ou plus acrobatiques, en hauteur, sur un échafaudage ou en position de rappel suspendu à une paroi à l'intérieur ou à l'extérieur d'un bâtiment. De telles conditions de travail rendent encore plus difficile la saisie ou la préhension des embouts, que ce soit dans la poche de l'utilisateur ou dans une boîte placée à proximité. En outre, il arrive fréquemment que les embouts tombent lors de leur saisie et soient perdus.

Pour répondre à ces problèmes, il a été mis au point des coffrets porte-embouts susceptibles d'être fixés à la ceinture des utilisateurs.

Toutefois, ces coffrets nécessitent une ouverture pour accéder aux embouts et ne permettent pas, du fait de leur fixation à la taille de l'utilisateur généralement recouverte par un vêtement, un choix et une préhension aisés des embouts, notamment dans des conditions de travail particulières ou contraignantes.

D'autres dispositifs tels que des brassards susceptibles d'être attachés autour du bras de l'utilisateur comprennent une face externe, formant le revers d'une face interne destinée à être en contact avec ledit bras, comportant des logements formés par des languettes ou des pochettes souples adaptées chacune pour recevoir un embout ou analogue.

Toutefois, les embouts qui sont placés dans de tels logements délimités par des parois souples ou de faible épaisseur, ne sont pas protégés contre les chocs ou les écrasements et sont alors fréquemment détériorés ou abimés. En outre, ces logements sont prévus pour serrer les embouts afin d'éviter que ces derniers ne tombent mais la force de serrage s'oppose à un retrait ou à une extraction aisé(e) et rapide de l'embout. Et dans le cas où la force de serrage est réduite, si le retrait de chaque embout peut se faire plus aisément et plus rapidement, l'embout n'est plus maintenu ou retenu efficacement dans son logement ce qui a pour effet que l'embout sort du logement et tombe du brassard lorsque celui-ci est dans une position renversée du fait d'une condition de travail particulière de l'utilisateur.

Le document US2004/0055917 a pour objet un porte-accessoires se présentant sous la forme d'une sangle prévue pour être enroulée autour d'une partie support (par exemple le manche) d'un outil et comporte une multiplicité de manchons de constriction formés par une bande élastique portée par ladite sangle et pliée de manière ondulée sur cette dernière et, chaque manchon comprend deux cavités de réception opposées axialement et recevant chacune un embout entre la bande et la sangle. Chaque manchon contient un aimant à sa base pour retenir l'embout.

Toutefois, avec un tel porte-accessoires, à l'état d'utilisation par exemple en entourant la poignée d'un outil, les embouts, qui s'étendent sensiblement parallèlement à l'axe de l'outil et sont maintenus dans les manchons par attraction magnétique en dépassant légèrement des manchons, offrent une partie de préhension insuffisante qui rend difficile leur extraction, voire encore plus difficile lorsque l'opérateur porte des gants.

La présente invention a pour but de pallier ces inconvénients en proposant un dispositif de bracelet porte-embouts magnétique, destiné à être porté au poignet de l'utilisateur et à porter des embouts de vissage ou analogues, conférant une grande visibilité des embouts et permettant une préhension aisée et rapide de ces derniers facilitant leur extraction, ceci avec une retenue et un maintien efficaces dans ledit bracelet quelques soient les conditions de travail et d'évolution de l'utilisateur.

A cet effet, le dispositif de bracelet porte-embouts magnétique, selon la présente invention, qui est destiné à être porté au poignet d'un utilisateur et à porter des embouts de vissage ou outils analogues, comprend, d'une part, un bracelet en matière polymère, préférentiellement en matière plastique, plus préférentiellement en caoutchouc naturel ou synthétique, apte à être attaché ou fixé audit poignet en présentant une forme globalement cylindrique ou annulaire d'axe de révolution sensiblement confondu avec l'axe du poignet, ledit bracelet intégrant, sur tout ou partie de sa circonférence, une rangée d'alvéoles et, d'autre part, des cavités de réception, de forme globalement cylindrique et/ou conique, intégrées dans ledit bracelet en étant formées chacune par l'une desdites alvéoles, chaque cavité de réception étant munie d'un fond et d'une ouverture de réception opposée audit fond et étant apte à recevoir axialement, de façon amovible, l'un desdits embouts de sorte que celui-ci vienne en butée, par l'une de ses extrémités libres, contre le fond de ladite cavité de réception tout en dépassant de cette dernière par son autre extrémité libre pour permettre la préhension dudit embout, le fond de chaque cavité de réception comprenant un aimant apte à exercer une force d'attraction magnétique sur l'embout concerné pour le retenir et le maintenir dans la cavité de réception concernée, à l'état globalement cylindrique ou annulaire du bracelet, soit chaque cavité de réception s'étend axialement selon une génératrice d'une surface conique d'axe sensiblement confondu avec l'axe de révolution du bracelet, ce de sorte à positionner chaque embout obliquement par rapport audit axe de révolution en vue de faciliter sa préhension, soit les cavités de réception s'étendent sensiblement parallèlement à l'axe de révolution du bracelet, et se caractérise en ce qu'au moins l'une des alvéoles comprend dans sa paroi latérale, côté externe du bracelet, un système d'ouverture et d'extraction latéral permettant de déplacer le cas échéant, par pivotement ou basculement, l'embout inséré dans ladite alvéole depuis sa position d'insertion axiale ou longitudinale dans cette dernière jusqu'à une position, ou position d'extraction transversale, sensiblement perpendiculaire par rapport à l'axe de ladite alvéole et en ce que ledit système d'extraction consiste en une découpe pratiquée longitudinalement, côté externe du bracelet, dans la paroi latérale de l'alvéole concernée, depuis le bord de l'ouverture de réception, en s'ouvrant sur cette dernière, vers le fond de ladite alvéole.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
- la figure 1 montre une vue en coupe transversale d'une cavité de réception d'un dispositif selon la présente invention
- la figure 2 montre le dispositif selon la présente invention à l'état d'insertion de trois embouts dans des alvéoles intégrées dans le bracelet et comprenant chacune un système d'ouverture et d'extraction latéral,
- la figure 3 montre le dispositif représenté sur la figure 2 avec une seule alvéole recevant un embout et à l'état de basculement de ce dernier dans ladite alvéole en vue de son extraction transversale,
- la figure 4 montre le dispositif représenté sur la figure 3, à l'état basculé de l'embout dans la position d'extraction transversale en vue de sa préhension pour son extraction transversale,
- la figure 5 montre une vue de profil de l'alvéole du dispositif représenté sur la figure 3 dans laquelle est inséré axialement et longitudinalement l'embout,
- la figure 6 montre l'embout représenté sur la figure 5 à l'état de basculement,
- la figure 7 montre l'embout représenté sur la figure 5 à l'état basculé dans la position d'extraction transversale en vue de sa préhension pour son extraction transversale.

Les figures montrent un dispositif de bracelet porte-embouts magnétique destiné à être porté au poignet d'un utilisateur et à porter des embouts 1 de vissage ou analogues.

Un tel dispositif comprend, d'une part, un bracelet 2 en matière polymère, préférentiellement en matière plastique, plus préférentiellement en caoutchouc naturel ou synthétique, apte à être attaché ou fixé audit poignet, en présentant une forme globalement cylindrique ou annulaire d'axe de révolution sensiblement confondu avec l'axe du poignet ou de l'avant bras de l'utilisateur, ledit bracelet 2 intégrant, sur tout ou partie de sa circonférence, une rangée d'alvéoles 3 et, d'autre part, des cavités de réception 4, de forme globalement cylindrique et/ou conique.

Dans un mode de réalisation particulier de la présente invention, les cavités de réception 4 peuvent être intégrées dans le bracelet 2 en étant formées chacune par l'une desdites alvéoles 3, notamment en venant de moulage avec le bracelet 2.

En outre, chaque cavité de réception 4 est munie d'un fond 5 et d'une ouverture de réception 6 opposée audit fond 5 et est apte à recevoir axialement, de façon amovible, un embout 1 de sorte que celui-ci vienne en butée, par l'une de ses extrémités libres, contre le fond 5 de la cavité de réception 4 tout en dépassant de cette dernière par son autre extrémité libre pour permettre la préhension de l'embout 1.

Comme on peut le voir sur les figures 1, 2, 3 et 4, le fond 5 de chaque cavité de réception 4 comprend un aimant 7 apte à exercer une force d'attraction magnétique sur l'embout 1 concerné, plus particulièrement sur son extrémité libre opposée à celle dépassant de ladite cavité, pour le retenir et le maintenir efficacement dans cette dernière.

De préférence, à l'état globalement cylindrique ou annulaire du bracelet 2, chaque cavité de réception 4 peut s'étendre axialement selon une génératrice d'une surface conique d'axe sensiblement confondu avec l'axe de révolution du bracelet 2, ce de sorte à positionner chaque embout 1 obliquement par rapport audit axe de révolution en vue de faciliter sa préhension (figures 2, 3, 4, 5, 6 et 7). On comprendra que la surface conique est préférentiellement commune à l'ensemble des cavités de réception 4.

La position oblique de chaque embout 1 par rapport à l'axe de révolution du bracelet 2, à l'état porté de ce dernier, ou de l'axe du poignet, permet ainsi de dégager et d'éloigner du poignet, ou d'un tissu recouvrant ce dernier et entouré par ledit bracelet 2, la partie d'extrémité libre de chaque embout 1, facilitant d'autant leur préhension en vue de leur extraction de la cavité de réception 4 le recevant ou de leur insertion dans l'une desdites cavités.

Dans une variante, les cavités de réception 4 peuvent s'étendre sensiblement parallèlement à l'axe de révolution du bracelet 2, à l'état globalement cylindrique ou annulaire de ce dernier (figure 1).

Le bracelet 2 comporte un côté externe et un côté interne formant le revers dudit côté externe et étant destiné à être en contact avec le poignet, chaque cavité de réception 4 peut s'étendre sur ledit côté externe (figures 1, 2, 3, 4, 5, 6 et 7).

En outre, les parties du bracelet 1 qui relient deux alvéoles 3 ou deux cavités de réception 4 adjacentes peuvent être de moindre épaisseur. Par ailleurs, de telles parties de liaison peuvent être avantageusement élastiquement déformable de manière à permettre à l'utilisateur de pouvoir enfiler le bracelet 2 directement autour du poignet en passant simplement la main au travers du bracelet 2 élastiquement déformable et venant s'ajuster automatiquement au poignet.

Ainsi, le bracelet 2 peut être dans une première forme de réalisation élastiquement déformable en présentant de façon permanente une forme globalement annulaire ou cylindrique. Un tel bracelet peut alors être enfilé et retiré à volonté.

Dans une autre forme de réalisation, le bracelet 2 peut être constitué par une bande susceptible d'être fixée ou attachée au poignet en présentant une forme globalement annulaire ou cylindrique, ce par la liaison de ses extrémités libres prévues à cet effet. Une telle liaison, non représentée, peut être réalisée pour tout type d'attache connue et de préférence au moyen d'une liaison amovible connue sous le nom de la marque déposée « VELCRO ». Dans cette forme de réalisation, le bracelet peut également être prévu pour être élastiquement déformable, ce de manière à pouvoir régler et ajuster, dans un premier temps, le bracelet 2, qui dispose alors d'une plage de réglage, autour et à la taille du poignet, petit ou gros, puis, par la suite, de pouvoir l'enfiler et le retirer à volonté à l'instar du cas précédent.

Bien entendu, quel que soit l'une de ces formes de réalisation, un tel bracelet 2 peut être prévu pour être déformable élastiquement sur la totalité de sa circonférence ou seulement partiellement, plus particulièrement au niveau des parties reliant deux alvéoles 3, comme vu précédemment et/ou au niveau d'une ou plusieurs zone située(s) en dehors de la rangée desdites alvéoles.

De préférence, le bracelet 2 selon la présente invention peut être réalisé à partir d'une matière caoutchouc, plus préférentiellement de haute qualité hypoallergénique de manière à éviter toute réaction allergique due, par exemple, à la transpiration lors de travaux éprouvants ou par de fortes chaleurs.

Dans une première forme de réalisation, non représentée, de chaque cavité de réception 4, celle-ci peut présenter une forme globalement conique allant en s'évasant vers l'ouverture de réception 6 de ladite cavité.

Dans une seconde forme de réalisation de chaque cavité de réception 4, celle-ci peut être constituée par un premier tronçon 8 intégrant l'ouverture de réception 6 de ladite cavité et présentant une forme globalement conique allant en s'évasant vers l'ouverture de réception 6 de ladite cavité et par un second tronçon 9, de forme globalement cylindrique, prolongeant axialement ledit premier tronçon 8 vers le fond 5 de ladite cavité (voir notamment la figure 1).

Ces deux formes de réalisation permettent, du fait de la conicité de chaque cavité de réception 4, au moins dans sa portion intégrant l'ouverture de réception 6, de faciliter l'insertion et notamment l'extraction de l'embout 1 concerné. En effet, lors de l'insertion d'un embout 1 ou, plus particulièrement, lors de son extraction d'une cavité de réception 4, l'utilisateur est généralement amené naturellement à incliner naturellement ledit embout 1 par rapport à l'axe de ladite cavité ce qui a pour effet de bloquer l'embout 1 du fait des frottements de ce dernier contre le bord interne de l'ouverture de réception 6. Une telle conicité permet alors un retrait ou une insertion en biais de l'embout 1 limitant les frottements entre ce dernier et le bord de l'ouverture de réception 6.

Pour faciliter encore l'insertion et l'extraction de chaque embout 1 dans l'une des cavités de réception 4, la présente invention peut prévoir que le bord interne de chaque ouverture de réception 6 soit arrondi. La présente invention peut également prévoir que ledit bord interne soit arrondi dans le cas où la cavité de réception 4 est entièrement cylindrique c'est à dire sans conicité.

Dans une forme de réalisation préférentielle de chaque aimant 7, celui-ci peut présenter une forme de pastille ou de plaquette, de préférence ronde, et peut être prévu pour être fixé dans l'une des cavités de réception 4 en s'étendant sensiblement perpendiculairement à l'axe de cette dernière de sorte à en former, au moins partiellement, le fond 5 (figures 1, 2, 3 et 4).

Dans un mode de réalisation particulier de la présente invention, comme on peut le voir sur la figure 1, chaque cavité de réception 4 est intégrée dans le bracelet 2 en étant formée par l'une des alvéoles 3, c'est-à-dire que chaque alvéole 3 consiste en une cavité de réception 4, et chaque aimant 7, de préférence en forme de pastille ou de plaquette ronde, peut être fixé dans la cavité de réception 4 correspondante en étant emboîté au fond de cette dernière dans un logement 10 comportant un fond 11 et une ouverture d'entrée 12 délimitée par un bord rentrant 13, de préférence circulaire, continu ou non, pratiqué dans la paroi interne de ladite cavité de réception 4. Le bord rentrant 13 est déformable élastiquement de manière à permettre le passage de l'aimant 7 qui est alors bloqué axialement dans le logement 10 entre le fond 11 et le bord rentrant 13 de ce dernier.

Dans une variante de réalisation, non représentée sur les dessins annexés, du maintien et du blocage axial de chaque aimant 7 dans une cavité de réception 4 intégrée dans l'une des alvéoles 3, chaque aimant 7 peut être bloqué entre un premier épaulement, par exemple similaire au bord rentrant 13 précité, et entre un second épaulement pratiqué dans la paroi interne de l'alvéole 3 correspondante en retrait du premier épaulement.

Ainsi, chaque cavité de réception dont les parois sont en matière plastique d'une certaine épaisseur offre une protection efficace de l'embout 1 inséré dans ladite cavité.

Au moins l'une des alvéoles 3 intégrées comprend dans sa paroi latérale, côté externe du bracelet 2, un système d'ouverture et d'extraction latéral 3a, 3b, 3c, 3d (figures 2, 3, 4, 5, 6 et 7) permettant de déplacer le cas échéant, par pivotement ou basculement, l'embout 1 inséré dans ladite alvéole 3 (figures 3 et 6) depuis sa position d'insertion axiale ou longitudinale (figures 2 et 5) dans ladite alvéole jusqu'à une position, ou position d'extraction transversale (figures 4 et 7), sensiblement perpendiculaire par rapport à l'axe de ladite alvéole 3.

La position d'extraction transversale a pour effet essentiellement de libérer une surface de préhension de l'embout 1 supérieure à celle de l'embout 1 à l'état d'insertion axiale ou longitudinale en vue d'améliorer la préhension de l'embout 1 pour faciliter son extraction, et/ou de libérer l'embout 1 de l'aimant 7 de ladite alvéole 3 en vue de faciliter encore son extraction.

Plus particulièrement, une telle position d'extraction transversale peut permettre à l'opérateur d'extraire les embouts 1 dans toutes les situations et notamment dans les situations particulières où celui-ci ne peut exercer ou avec difficultés, à l'état d'insertion ou d'extraction longitudinale des embouts 1, une force de préhension et d'extraction sur ces derniers suffisante pour s'opposer aux forces de maintien ou de retenue des embouts 1 dans leurs alvéoles 3 respectives. Ces forces peuvent être générées, par exemple, par l'attraction magnétique des aimants 7 sur les embouts 1 ou encore par les forces de serrage élastique ou de frottement des parois internes des alvéoles 3 sur les embouts 1. De telles situations particulières se retrouvent, par exemple, lorsque les doigts de l'opérateur sont recouverts d'une pellicule de matière grasse ou glissante supprimant toute adhérence possible de ses doigts sur les embouts 1 capable de s'opposer auxdites forces de maintien et de retenue et notamment aux forces de retenue par attraction magnétique exercées par les aimants 7 sur les embouts 1 correspondants.

Dans une forme de réalisation préférentielle du système d'ouverture et d'extraction latéral 3a, 3b, 3c, 3d, celui-ci peut consister en une découpe ou une ouverture 3a pratiquée longitudinalement, côté externe du bracelet 2, dans la paroi latérale de l'alvéole 3 concernée, depuis le bord de l'ouverture de réception 6, en s'ouvrant sur cette dernière, vers le fond 5 de ladite alvéole 3. De préférence, la découpe 3a peut comporter un fond 3b situé en retrait de l'aimant 7.

En outre, de préférence, chaque découpe 3a peut présenter une forme droite, ronde ou conique ou une combinaison de l'une et l'autre desdites formes (figures 2, 3 et 4), par exemple en présentant un profil globalement en forme de goutte d'eau.

De préférence, comme on peut le voir sur les figures 2, 3 et 4, chaque découpe 3a présentant un profil globalement en forme de goutte d'eau peut comporter successivement, depuis le bord de l'ouverture de réception 6, une fente ou un rétrécissement 3c, de préférence droit ou conique, formant une partie de réception et de guidage de l'embout 1 concerné dans la découpe 3a lors de son basculement (figure 3), puis une partie élargie, de préférence ronde ou conique, formant une ouverture d'extraction latérale 3d adaptée pour recevoir l'embout 1 à l'état basculé de sorte à le positionner dans la position d'extraction transversale (figure 4).

On comprend que chaque embout 1, à l'état basculé ou dans la position d'extraction transversale, peut traverser l'ouverture d'extraction latérale 3d de l'alvéole 3 le recevant en s'étendant plus particulièrement sensiblement parallèlement à l'axe de ladite ouverture d'extraction latérale (figure 4).

En outre, de préférence, la paroi latérale de chaque alvéole 3 intégrée peut être souple ou élastiquement déformable de sorte que les deux bords ou lèvres de chaque découpe 3a puisse être souples ou élastiquement déformables.

Le fond 3d de la découpe 3a situé en retrait de l'aimant 7 de l'alvéole 3 correspondante peut former une butée de pivotement, par exemple en forme d'épaulement, autour de la laquelle ou duquel peut pivoter ou basculer l'embout 1 concerné. Une telle butée de pivotement située en retrait de l'aimant 7 peut avoir pour effet de libérer l'embout 1 de l'aimant 7, c'est-à-dire de séparer l'embout 1 de l'aimant 7 ou de réduire l'effet de la force d'attraction magnétique de ce dernier sur l'embout 1.

Par ailleurs, on comprend qu'à l'état basculé ou d'extraction transversale, chaque embout 1, qui est en contact avec la paroi interne de cette dernière, présente une surface de contact réduite avec l'alvéole 3 libérant d'autant sa surface de préhension et réduisant d'autant les forces de frottement entre l'embout 1 et la paroi interne de l'alvéole, ce qui facilite son extraction.

Le basculement de chaque embout 1 concerné peut être effectué par l'opérateur, par exemple au moyen de l'un de ses doigts, en exerçant simplement sur l'extrémité de l'embout 1 dépassant, à l'état d'insertion axiale ou longitudinale de ce dernier, de l'alvéole 3 une force vers l'extérieur du bracelet 2 et vers le système d'ouverture et d'extraction latéral.

D'autre part, la forme particulière de la découpe en forme de goutte d'eau présentant le rétrécissement 3c délimité par les bords élastiquement déformables permet d'insérer l'embout 1 lors de son basculement dans le rétrécissement 3c (figure 3) ordonné par l'un de ses doigts, puis sous l'effet de la pression élastique des bords du rétrécissement 3c sur la partie de l'embout 1 traversant ces derniers, l'embout 1 peut être guidé et basculé automatiquement, par un effet de propulsion, dans l'ouverture d'extraction latérale 3d dans la position d'extraction transversale. Dès lors, chaque embout 1 peut se positionner automatiquement et sans effort de manière transversale ou sensiblement perpendiculaire à l'axe de l'alvéole 3 correspondante après son insertion ou son passage, lors de son basculement, dans le rétrécissement 3c ordonné par l'un des doigts de l'opérateur.

Les dimensions de chaque découpe 3a et notamment les dimensions de chaque ouverture d'extraction latérale 3d peuvent être sensiblement égales ou inférieures à celles des parties des embouts 1 les traversant pour éviter leur chute, notamment lorsque les embouts 1 sont libérés des aimants 7 à l'état basculé.

De telles découpes 3a permettent également de créer une fenêtre dans la face frontale de chaque alvéole 3 concernée permettant à l'opérateur de pouvoir lire les numéros de reconnaissance normalisés gravés sur les faces des embouts 1 soit dans leur position d'insertion axiale ou longitudinale dans leurs alvéoles 3 respectives, soit dans leur position d'extraction transversale.

On notera qu'un tel dispositif fixé autour du poignet permet à l'opérateur de pouvoir saisir et extraire les embouts avec une seule main, tandis que la main du poignet autour duquel est fixé le dispositif peut porter par exemple un outil tel qu'une visseuse.

Bien entendu, l'invention n'est pas limitée aux modes de réalisation, formes et variantes décrit(e)s et représenté(e)s aux dessins annexés. Des modifications restent possibles, notamment du point de vue de la constitution des divers éléments ou par substitution d'équivalents techniques, sans sortir pour autant du domaine de protection de l'invention. Par exemple, le bracelet du dispositif selon la présente invention pourrait également être prévu, sans sortir du cadre de la présente invention, pour être fixé autour d'un élément support de forme similaire ou analogue à celle du poignet d'une personne tel que, par exemple, mais non limitativement, un tube d'échafaudage.

## Revendications

1. Dispositif de bracelet porte-embouts magnétique destiné à être porté au poignet d'un utilisateur et à porter des embouts (1) de vissage ou outils analogues, comprenant, d'une part, un bracelet (2) en matière polymère, préférentiellement en matière plastique, plus préférentiellement en caoutchouc naturel ou synthétique, apte à être attaché ou fixé audit poignet en présentant une forme globalement cylindrique ou annulaire d'axe de révolution sensiblement confondu avec l'axe du poignet, ledit bracelet (2) intégrant, sur tout ou partie de sa circonférence, une rangée d'alvéoles (3) et, d'autre part, des cavités de réception (4), de forme globalement cylindrique et/ou conique, intégrées dans ledit bracelet (2) en étant formées chacune par l'une desdites alvéoles (3), chaque cavité de réception (4) étant munie d'un fond (5) et d'une ouverture de réception (6) opposée audit fond (5) et étant apte à recevoir axialement, de façon amovible, l'un desdits embouts (1) de sorte que celui-ci vienne en butée, par l'une de ses extrémités libres, contre le fond (5) de ladite cavité de réception (4) tout en dépassant de cette dernière par son autre extrémité libre pour permettre la préhension dudit embout (1), le fond de chaque cavité de réception (4) comprenant un aimant (7) apte à exercer une force d'attraction magnétique sur l'embout (1) concerné pour le retenir et le maintenir dans la cavité de réception (4) concernée, à l'état globalement cylindrique ou annulaire du bracelet (2), soit chaque cavité de réception (4) s'étend axialement selon une génératrice d'une surface conique d'axe sensiblement confondu avec l'axe de révolution du bracelet (2), ce de sorte à positionner chaque embout (1) obliquement par rapport audit axe de révolution en vue de faciliter sa préhension, soit les cavités de réception (4) s'étendent sensiblement parallèlement à l'axe de révolution du bracelet (2) 8), ledit dispositif étant **caractérisé en ce qu'**au moins l'une des alvéoles (3) comprend dans sa paroi latérale, côté externe du bracelet (2), un système d'ouverture et d'extraction latéral (3a, 3b, 3c, 3d) permettant de déplacer le cas échéant, par pivotement ou basculement, l'embout (1) inséré dans ladite alvéole (3) depuis sa position d'insertion axiale ou longitudinale dans cette dernière jusqu'à une position, ou position d'extraction transversale, sensiblement perpendiculaire par rapport à l'axe de ladite alvéole (3) et **en ce que** ledit système d'extraction consiste en une découpe (3a) pratiquée longitudinalement, côté externe du bracelet (2), dans la paroi latérale de l'alvéole (3) concernée, depuis le bord de l'ouverture de réception (6), en s'ouvrant sur cette dernière, vers le fond (5) de ladite alvéole (3).

2. Dispositif, selon la revednication 1, **caractérisé en ce que** chaque découpe (3a) présente une forme droite, ronde ou conique ou une combinaison de l'une et l'autre desdites formes.

3. Dispositif, selon la revendication 2, **caractérisé en ce que** la découpe (3a) présente un profil globalement en forme de goutte d'eau comportant successivement, depuis le bord de l'ouverture de réception (6), une fente ou rétrécissement (3c) formant une partie de réception et de guidage de l'embout (1) concerné dans la découpe (3a) lors de son basculement, puis une partie élargie formant une ouverture d'extraction latérale (3d) adaptée pour recevoir l'embout (1) à l'état basculé de sorte à le positionner dans la position d'extraction transversale.

4. Dispositif, selon l'une quelconque des revendications 1 à 3, **caractérisé en ce que** le bracelet (2) comporte un côté externe et un côté interne formant le revers dudit côté externe et étant destiné à être en contact avec le poignet et **en ce que** chaque cavité de réception (4) s'étend sur ledit côté externe.

5. Dispositif selon l'une quelconque des revendications 1 à 4, **caractérisé en ce que** les parties du bracelet (1) reliant deux alvéoles (3) ou (3') adjacentes sont de moindre épaisseur et sont élastiquement déformables.

6. Dispositif, selon l'une quelconque des revendications 1 à 5, **caractérisé en ce que** soit chaque cavité de réception (4) présente une forme globalement conique allant en s'évasant vers l'ouverture de réception (6) de ladite cavité, soit chaque cavité de réception (4) est constituée par un premier tronçon (8) intégrant l'ouverture de réception (6) de ladite cavité et présentant une forme globalement conique allant en s'évasant vers l'ouverture de réception (6) de ladite cavité et, d'autre part, par un second tronçon (9), de forme globalement cylindrique, prolongeant axialement ledit premier tronçon (8) et intégrant le fond (5) de ladite cavité.

7. Dispositif, selon l'une quelconque des revendications 1 à 6, **caractérisé en ce que** le bord de interne de chaque ouverture de réception (6) est arrondie.

8. Dispositif, selon l'une quelconque des revendications 1 à 7, **caractérisé en ce que** chaque aimant (7) présente une forme de pastille ou de plaquette ronde et est fixé dans l'une des cavités de réception (4) en s'étendant sensiblement perpendiculairement à l'axe de cette dernière de sorte à en former le fond (5).

9. Dispositif, selon la revendication 8, **caractérisé en ce que** chaque aimant (7) est fixé dans la cavité de réception (4) correspondante en étant emboîté au fond de cette dernière dans un logement (10) comportant un fond (11) et une ouverture d'entrée (12) délimitée par un bord rentrant (13), continu ou non, pratiqué dans la paroi interne de ladite cavité de réception (4), ledit bord rentrant étant déformable élastiquement de manière à permettre le passage de l'aimant (7) bloqué axialement dans ledit logement (10) entre le fond (11) et le bord rentrant (13) de ce dernier.

## Patentansprüche

1. Magnetische Armbandeinsatzhaltevorrichtung, die dazu bestimmt ist, am Handgelenk eines Benutzers getragen zu werden und Verschraubungseinsätze (1) oder analoge Werkzeuge zu tragen, umfassend einerseits ein Armband (2) aus Polymer, vorzugsweise aus Kunststoff, noch bevorzugter aus natürlichem oder synthetischem Kautschuk, das geeignet ist, am Handgelenk montiert oder befestigt zu werden, wobei es eine global zylindrische oder ringförmige Form mit einer Rotationsachse aufweist, die im Wesentlichen mit der Achse des Handgelenks zusammenfällt, wobei das Armband (2) auf der Gesamtheit oder einem Teil seines Umfangs eine Reihe von Kammern (3) integriert, und andererseits Aufnahmehohlräume (4) von global zylindrischer und/oder konischer Form, die in das Armband (2) integriert sind, wobei sie jeweils von einer der Kammern (3) gebildet sind, wobei jeder Aufnahmehohlraum (4) mit einem Boden (5) und einer Aufnahmeöffnung (6) gegenüber dem Boden (5) versehen und geeignet ist, axial auf abnehmbare Weise einen der Einsätze (1) aufzunehmen, so dass dieser mit einem seiner freien Enden am Boden (5) des Aufnahmehohlraums (4) anschlägt, wobei er aus diesem mit seinem freien Ende herausragt, um das Ergreifen des Einsatzes (1) zu ermöglichen, wobei der Boden jedes Aufnahmehohlraums (4) einen Magneten (7) umfasst, der geeignet ist, eine magnetische Anziehungskraft auf den betreffenden Einsatz (1) auszuüben, um ihn zurückzuhalten und in dem betreffenden Aufnahmehohlraum (4) zu halten, wobei im global zylindrischen oder ringförmigen Zustand des Armbandes (2) sich entweder jeder Aufnahmehohlraum (4) axial entlang einer Mantellinie einer konischen Fläche mit einer Achse, die im Wesentlichen mit der Rotationsachse des Armbandes (2) zusammenfällt, erstreckt, so dass jeder Einsatz (1) schräg zur Rotationsachse positioniert wird, um sein Ergreifen zu erleichtern, oder sich die Aufnahmehohlräume (4) im Wesentlichen parallel zur Rotationsachse des Armbandes (2) erstrecken, wobei die Vorrichtung **dadurch gekennzeichnet ist, dass** mindestens eine der Kammern (3) in ihrer Seitenwand auf der Außenseite des Armbandes (2) ein System zum Öffnen und seitlichen Herausziehen (3a, 3b, 3c, 3d) umfasst, das es ermöglicht, gegebenenfalls durch Schwenken oder Kippen den in die Kammer (3) eingesetzten Einsatz (1) von seiner axialen oder longitudinalen Einsetzposition in dieser letztgenannten in eine Position, oder Position zum transversalen Herausziehen, im Wesentlichen senkrecht zur Achse der Kammer (3) zu verschieben, und dass das System zum Herausziehen einen Ausschnitt (3a) aufweist, der longitudinal auf der Außenseite des Armbandes (2) in der Seitenwand der betreffenden Kammer (3) vom Rand der Aufnahmeöffnung (6), wobei er sich zu dieser letztgenannten öffnet, in Richtung des Bodens (5) der Kammer (3) vorgesehen ist.

2. Vorrichtung nach Anspruch 1,
**dadurch gekennzeichnet,**
**dass** jeder Ausschnitt (3a) eine gerade, runde oder konische Form oder eine Kombination der einen und der anderen der Formen aufweist.

3. Vorrichtung nach Anspruch 2,
**dadurch gekennzeichnet,**
**dass** der Ausschnitt (3a) ein Profil global in Form eines Wassertropfens aufweist, umfassend nacheinander vom Rand der Aufnahmeöffnung (6) einen Schlitz oder eine Verengung (3c), die ein Aufnahme- und Führungsteil des betreffenden Einsatzes (1) in dem Ausschnitt (3a) bei seinem Schwenken bilden, dann einen erweiterten Teil, der eine Öffnung zum seitlichen Herausziehen (3d) bildet, die dazu vorgesehen ist, den Einsatz (1) im geschwenkten Zustand aufzunehmen, um ihn in der Position zum transversalen Herausziehen zu positionieren.

4. Vorrichtung nach einem der Ansprüche 1 bis 3,
**dadurch gekennzeichnet,**
**dass** das Armband (2) eine Außenseite und eine Innenseite umfasst, die die Rückseite der Außenseite bildet und dazu bestimmt ist, mit dem Handgelenk in Kontakt zu sein, und dass sich jeder Aufnahmehohlraum (4) auf der Außenseite erstreckt.

5. Vorrichtung nach einem der Ansprüche 1 bis 4,
**dadurch gekennzeichnet,**
**dass** die Teile des Armbandes (1), die zwei aneinandergrenzende Kammern (3) oder (3') verbinden, eine geringe Dicke haben und elastisch verformbar sind.

6. Vorrichtung nach einem der Ansprüche 1 bis 5,
**dadurch gekennzeichnet,**
**dass** entweder jeder Aufnahmehohlraum (4) eine global konische Form aufweist, die sich zur Aufnahmeöffnung (6) des Hohlraums hin erweitert, oder jeder Aufnahmehohlraum (4) von einem ersten Abschnitt (8), der die Aufnahmeöffnung (6) des Hohlraums integriert und eine global konische Form aufweist, die sich zur Aufnahmeöffnung (6) des Hohlraums hin erweitert, und andererseits von einem zweiten Abschnitt (9) von global zylindrischer Form gebildet ist, der axial den ersten Abschnitt (8) verlängert und den Boden (5) des Hohlraums integriert.

7. Vorrichtung nach einem der Ansprüche 1 bis 6,
**dadurch gekennzeichnet,**
**dass** der Innenrand jeder Aufnahmeöffnung (6) abgerundet ist.

8. Vorrichtung nach einem der Ansprüche 1 bis 7,
**dadurch gekennzeichnet,**
**dass** jeder Magnet (7) eine Form einer Tablette oder einer runden Plakette aufweist und in einem der Aufnahmehohlräume (4) befestigt ist, wobei er sich im Wesentlichen senkrecht zur Achse dieses letztgenannten erstreckt, um dessen Boden (5) zu bilden.

9. Vorrichtung nach Anspruch 8,
**dadurch gekennzeichnet,**
**dass** jeder Magnet (7) in dem entsprechenden Aufnahmehohlraum (4) befestigt ist, wobei er am Boden dieses letztgenannten in eine Lagerung (10) eingesetzt ist, die einen Boden (11) und eine Eingangsöffnung (12) umfasst, die von einem durchgehenden oder nicht durchgehenden zurückgesetzten Rand (13) begrenzt ist, und die in der Innenwand des Aufnahmehohlraums (4) vorgesehen ist, wobei der zurückgesetzte Rand elastisch verformbar ist, um den Durchgang des Magneten (7) zu ermöglichen, der axial in der Lagerung (10) zwischen dem Boden (11) und dem zurückgesetzten Rand (13) dieser letztgenannten festgestellt ist.

## Claims

1. A magnetic bit-holder bracelet device intended to be worn by a user on his or her wrist and to carry screwdriver bits (1) or similar tools, comprising, on the one hand, a bracelet (2) made of a polymer material, preferably a plastic material, more preferably a natural or synthetic rubber, suitable for being attached or fastened to said wrist by having an overall cylindrical or annular shape with an axis of revolution that substantially coincides with the axis of the wrist, said bracelet (2) integrating, over all or part of its circumference, a row of cells (3) and, on the other hand, receiving cavities (4) that have an overall cylindrical and/or conical shape, integrated into said bracelet (2), each formed by one of said cells (3), each receiving cavity (4) being provided with a bottom (5) and a receiving opening (6) opposite said bottom (5) and being suitable for receiving axially, in a removable manner, one of said bits (1) such that the later abuts, with one of its free ends, against the bottom (5) of said receiving cavity (4), its other free end projecting from the latter such as to allow said bit (1) to be grasped, the bottom of each receiving cavity (4) including a magnet (7) suitable for applying a magnetic attraction force to the bit (1) in question so as to retain and hold it in the receiving cavity (4) in question, in the overall cylindrical or annular state of the bracelet (2), either each receiving cavity (4) extends axially along a generator of a conical surface that has an axis that substantially coincides with the axis of revolution of the bracelet (2) so as to position each bit (1) obliquely with respect to said axis of revolution so as to make it easy for it to be grasped, or the receiving cavities (4) extend substantially parallel to the axis of revolution of the bracelet (2, 8), said device being **characterised in that** at least one of the cells (3) includes in its lateral wall, on the outer side of the bracelet (2), a system for opening and for lateral extraction (3a, 3b, 3c, 3d) which makes it possible to move, if applicable, by pivoting or tilting, the bit (1) inserted into said cell (3) from its position of axial or longitudinal insertion in the latter into a position, or its position for transverse extraction, substantially perpendicular with respect to the axis of said cell (3) and **in that** said extraction system consists of a cut-out (3a) produced longitudinally, on the outer side of the bracelet (2), in the lateral wall of the cell (3) in question, from the edge of the receiving opening (6), by opening on the latter, toward the bottom (5) of said cell (3).

2. The device according to Claim 1, **characterised in that** each cut-out (3a) has a straight, round or conical shape or a combination of one and another of said shapes.

3. The device according to Claim 2, **characterised in that** the cut-out (3a) has an overall profile in the shape of a drop of water comprising successively, from the edge of the receiving opening (6), a slot or a narrowing (3c) forming a portion for receiving and guiding the bit (1) in question in the cut-out (3a) during its tilting, then a widened portion forming an opening for lateral extraction (3d) which is suitable for receiving the bit (1) in the tilted state so as to position it in the position for transverse extraction.

4. The device according to any of Claims 1 to 3, **characterised in that** the bracelet (2) comprises an outer side and an inner side forming the rear side of said outer side and being intended to be in contact with the wrist, and **in that** each receiving cavity (4) extends over said outer side.

5. The device according to any of Claims 1 to 4, **characterised in that** the portions of the bracelet (1) connecting two adjacent cells (3) or (3') have a smaller thickness and are elastically deformable.

6. The device according to any of Claims 1 to 5, **characterised in that** either each receiving cavity (4) has an overall conical shape which widens towards the receiving opening (6) of said cavity, or each receiving cavity (4) consists of a first section (8) integrating the receiving opening (6) of said cavity and having an overall conical shape which widens towards the receiving opening (6) of said cavity and, on the other hand, by a second section (9) having a cylindrical overall shape, extending said first section (8) axially and integrating the bottom (5) of said cavity.

7. The device according to any of Claims 1 to 6, **characterised in that** the inner edge of each receiving opening (6) is rounded.

8. The device according to any of Claims 1 to 7, **characterised in that** each magnet (7) is in the shape of a lozenge or a round platelet and is fastened in one of the receiving cavities (4) extending substantially perpendicularly to the axis of the latter such as to form the bottom (5).

9. The device according to Claim 8, **characterised in that** each magnet (7) is fastened in the corresponding receiving cavity (4) nested at the bottom of the latter in a housing (10) comprising a bottom (11) and an inlet opening (12) delimited by a re-entrant edge (13), which may or may not be continuous, produced in the inner wall of said receiving cavity (4), said re-entrant edge being elastically deformable so as to allow the passage of the magnet (7) which is blocked axially in said housing (10) between the bottom (11) and the re-entrant edge (13) of the latter.
